# EUROPÄISCHE PATENTSCHRIFT

(11) **EP 1 776 988 B1**
(45) Veröffentlichungstag und Bekanntmachung des Hinweises auf die Patenterteilung: **03.12.2008**
(21) Anmeldenummer: 06021118.2
(22) Anmeldetag: 09.10.2006
(51) Int. Cl.: A63B 22/06, A63B 21/22, A63B 69/16

(54) **Antriebseinheit**
Drive unit
Dispositif d'actionnement

(30) Priorität: 12.10.2005 DE 102005049363
(43) Veröffentlichungstag der Anmeldung: 25.04.2007
(73) Patentinhaber: Dick, Axel, 74855 Hassmersheim (DE)
(72) Erfinder: Dick, Axel, 74855 Hassmersheim (DE)
(74) Vertreter: Schmitt, Meinrad

(56) Entgegenhaltungen:
- WO-A-20/04004842
- DE-A1- 10 230 880
- DE-C- 346 450
- US-A- 5 490 824
- US-A- 5 860 941

## Beschreibung

Die Erfindung bezieht sich eine Antriebseinheit für Trainingsgeräte gemäß den im Oberbegriff des Patentanspruchs 1 angegebenen Merkmalen.

Aus der US 5,490,824 ist eine derartige Antriebseinheit mit einem Stator bekannt, welcher im Zentrum zwei Lageranordnungen für eine Welle eines Schwungrades aufweist. Die Welle ist drehfest mit dem Schwungrad verbunden und durchdringt dieses im Zentrum. Die Welle ragt mit ihren Enden zu beiden Seiten aus dem Stator heraus, wobei an den genannten Enden Hebel mit Handgriffen angeordnet sind, mittels welchen ein Trainierender das Schwungrad drehen kann. An der Umfangsfläche des Schwungrades ist eine Bandbremse angeordnet, wobei das Bremsmoment mittels einer im Stator angeordneten Spannvorrichtung einstellbar ist.

Ferner ist aus der DE 102 30 880 A1 ein Übungsgerät mit innerem Tangentialantrieb bekannt, welcher eine Antriebsvorrichtung mit einer exzentrischen Welle enthält. Diese ist relativ an einer Position eines kreisförmigen Tangentenpunktes im unteren Teil eines Innenkreises des im inneren eines Stators drehbar angeordneten Rades angebracht. Ein Stator ist nicht vorhanden und innerhalb des beweglichen Rades ist ein innerer Bandkörper vorgesehen, dessen linke und rechte obere Teile jeweils mit einer Schienenvorrichtung versehen sind, um mit der Antriebsvorrichtung drei Punkte zu bilden, mit welchen eine umgekehrte und tangentiale Bewegung im innenteil eines Verbundrahmens erzielt wird.

Antriebseinheiten der genannten Art können als Bestandteile von Trainingsgeräten bekannter Bauart, wie Ergometer, Heimtrainer, Crosstrainer, Ellipsentrainer oder dergleichen, ausgebildet sein. Das Schwungrad ist mittels der Lageranordnung bezüglich eines Stators drehbar gelagert, welcher mit dem Trainingsgerät in geeigneter Weise verbunden ist oder als Teil des Trainingsgeräts, beispielsweise dessen Rahmen, ausgebildet ist. Die Kraft- bzw. Drehmomenteinleitung einer auf dem Trainingsgerät trainierenden Person erfolgt über Kettenantriebe, Riemenantriebe, Drehkurbeln oder dergleichen, welche von der trainierenden Person über Fußauftritte, Griffstangen oder ähnliches betätigbar sind. Solche Antriebseinheiten besitzen ein nicht unerhebliches Bauvolumen, und zur Vermeidung von Verletzungsgefahren sind zusätzliche Maßnahmen, wie Schutzbleche oder Abdeckungen, erforderlich.

Hiervon ausgehend liegt der Erfindung die Aufgabe zugrunde, mit einem geringen konstruktiven Aufwand die Antriebseinheit dahingehend auszubilden, dass eine kompakte Bauweise erreicht wird und darüber hinaus in einfacher Weise die integration der Antriebseinheit in Trainingsgeräte unterschiedlicher Bauart realisiert werden kann. Die Antriebseinheit soll einen geringen Fertigungs- und Montageaufwand erfordern, wobei mit wenigen Komponenten eine wirtschaftliche und gleichwohl funktionssichere Bauweise erreicht werden soll.

Die Lösung dieser Aufgabe erfolgt gemäß den im Patentanspruch 1 angegebenen Merkmalen

in der erfindungsgemäßen Antriebseinheit ist das Schwungrad radial innerhalb des Stators angeordnet, wobei das Schwungrad und der Stator einander zugeordnete und beabstandet gegenüberliegende ringförmige Laufflächen für Rollkörper der Lageranordnung aufweisen. Der stationär angeordnete und bevorzugt ringförmig ausgebildete Stator umgibt unter Bildung eines Zwischenraums das innenliegende Schwungrad, wobei in dem genannten Zwischenraum die Lageranordnung mit den drehbaren Rollkörpem angeordnet ist. Die Laufflächen und die Rollkörper sind derart ausgebildet und/oder aufeinander abgestimmt, dass das Schwungrad im Stator sowohl radial als auch axial geführt und gesichert ist. Die Lauffläche des Stators ist im Bereich dessen Innenfläche angeordnet, und die Lauffläche des Schwungrades ist im Bereich der Außen- oder Umfangsfläche des Schwungrades vorgesehen. Die sich in Umfangsrichtung ringförmig erstreckenden Laufflächen besitzen in vorteilhafter Weise eine konkave Kontur und entsprechend darauf abgestimmt die Rollkörper oder Laufrollen im Querschnitt eine konvexe Außenkontur derart, dass eine sichere Führung und Lagerung des Schwungrads sowohl in axialer als auch in radialer Richtung gewährleistet ist. Selbstverständlich liegt im Rahmen der Erfindung auch die alternative Ausbildung derart, dass die Laufflächen eine konvexe Kontur und die Laufrollen im Querschnitt eine konkave Außenkontur aufweisen.

Die Laufrollen sind mittels wenigstens eines Lagerrings in Umfangsrichtung beabstandet angeordnet, wobei in bevorzugter Weise die Kraft- bzw. Drehmomenteinleitung über den Lagerring erfolgt, Hierzu besitzt der bzw. besitzen die beiden Lagerringe zweckmäßig zur virtuellen Drehachse des Schwungrades ausgerichtete Zapfen, an welchen beispielsweise Pedale zur unmittelbaren Beaufschlagung durch die Füße einer trainierenden Person oder zur Anlenkung von Kurbeln, Pleuelstangen oder ähnlichem. In einer besonderen Ausgestaltung sind die Lageranordnung und/oder die Rollkörper und/oder deren Lagerungen mit Freilaufeigenschaft dahingehend ausgebildet, dass bei Aussetzen der Kraft- bzw. Drehmomenteinleitung das Schwungrad seine Drehbewegung fortsetzen kann. Die genannten Rollkörper sind bezüglich des oder der Lagerringe mittels Zapfen oder Achsen drehbar, zweckmäßig unter Zwischenschaltung von kleinen Kugel- oder Wälzlagern drehbar gelagert. In zweckmäßiger Weise sind die Rollkörper als handelsübliche Laufräder von Inline-Skatern ausgebildet. Der bevorzugt ringförmige Stator besteht vorteilhaft aus Stahl und kann einstückig ebenso ausgebildet sein wie aus miteinander in geeigneter Weise verbundenen Segmenten. Es sei besonders darauf hingewiesen, dass das Schwungrad und der ringförmige Stator koaxial zueinander angeordnet sind und somit im Vergleich zu bekannten Antriebseinheiten vor allem in axialer Richtung eine schmale und kompakte Geometrie besitzen, zumal die bisher erforderliche, in axialer Richtung über die Außenkontur des Schwungrads herausragende Achse oder Welle und die somit neben dem Schwungrad befindlichen Bestandteile zur Aufstützung und Lagerung des Schwungrads entbehrlich sind.

Besondere Ausgestaltungen und Weiterbildungen der Erfindung sind in den Unteransprüchen sowie der nachfolgenden Beschreibung eines besonderen Ausführungsbeispiels angegeben.

Die Erfindung wird nachfolgend an Hand des in der Zeichnung dargestellten Ausführungsbeispiels näher erläutert, ohne dass insoweit eine Beschränkung erfolgt. Es zeigen:
- Figur 1: eine perspektivische und teilweise geschnittene Darstellung der Antriebseinheit,
- Figur 2: eine Detailansicht der Antriebseinheit aus einer anderen Perspektive.

Figur 1 zeigt den als Ring ausgebildeten und insbesondere aus Stahl bestehenden Stator 2, welcher das bevorzugt als eine Scheibe ausgebildete Schwungrad 4 unter Bildung eines Zwischenraums 6 in einem vorgegebenen radialen Abstand umgibt. Im Zwischenraum 6 ist die Lageranordnung 8 mit einer Anzahl von insbesondere acht Rollkörpern 10 vorgesehen. Die Anzahl der Rollkörper 10 kann hiervon abweichend den Anforderungen entsprechend vorgegeben werden. Die Innenfläche des Stators 2 ist als Lauffläche 12 ausgebildet, und korrespondierend hierzu ist die Umfangsfläche des Schwungrads 4 als Lauffläche 14 für die daran angepassten Außenflächen 16 der Rollkörper 10 ausgebildet. Die Rollkörper 10 sind in bevorzugter Weise als Laufrollen von Inline-Skaiem ausgebildet und enthalten in zweckmäßiger Weise einen äußeren Mantel oder Ring 18 aus einem in vorgegebenem Maß elastischen Werkstoff, wie Elastomer, Gummi oder Kunststoff, wodurch die Laufeigenschaften des Schwungrads 4 optimiert, Fertigungstoleranzen ausgeglichen und Laufgeräusche reduziert werden. Die Laufflächen 12, 14 sind konkav ausgebildet, und korrespondierend hierzu ist die Außenfläche 16 konvex derart ausgebildet, dass eine funktionssichere axiale und radiale Führung des innenliegenden Schwungrads 4 sicher gestellt ist. Alternativ können im Rahmen der Erfindung die Laufflächen 12, 14 konvex und die Außenfläche 16 konkav ausgebildet sein. Des Weiteren können die Rollkörper beispielsweise auch als Zylinderrollen ausgebildet sein und korrespondierend die Laufflächen 12, 14 U-förmige Querschnitte aufweisen zwecks radialer und axialer Lagerung und Führung des Schwungrads 4 im ringförmigen Stator 2.

Die Lageranordnung 8 enthält zwei axial beabstandet angeordnete Lagerringe 20, 22, zwischen welchen die genannten Rollkörper 10 um Achsen 24 drehbar gelagert sind. Die Achsen 24 werden zweckmäßig durch Schrauben gebildet, mittels welchen ein vorgegebener axialer Abstand der beiden mittels der genannten Schrauben fest verbundenen Lagerringe 20, 22 definiert vorgegeben ist. Die Rollkörper 10 sind mittels kleinen Wälz- oder Rollenlagern 26, 28 auf der jeweils zugeordneten Schraube bzw. Achse 24 drehbar gelagert. In bevorzugter Weise ist in die Rollenkörper 10 bzw. deren Lager 26, 28 die Freilauffunktion dahingehend integriert, dass das sich drehende Schwungrad 4 auch dann weiterdreht, wenn die Drehbewegung der Lageranordnung 8 reduziert oder gestoppt wird.

Zum Antreiben des Schwungrads 4 bzw. zur Einleitung eines Drehmoments enthält wenigstens einer der Lagerringe 20, 22 einen Drehzapfen 30 zwecks Anlenkung einer Kurbel, einer Pleuelstange, eines Pedals, eines Drehhebels oder dergleichen. Wie dargestellt, enthalten beide Lagerringe 20, 22 jeweils einen Drehzapfen 30, und zwar in Umfangsrichtung um 180° versetzt zueinander, so dass beispielsweise Pedale befestigbar sind, über welche eine auf einem Trainingsgerät, dessen Rahmen 32 teilweise angedeutet ist, trainierende Person mittels der Füße die Kraft bzw. das Drehmoment in die Antriebseinheit einleiten kann. Der Stator 2 ist mit dem Trainingsgerät bzw. dessen hier beispielshaft und teilweise angedeuteten Rahmen 32 in geeigneter Weise fest verbunden.

Es sei ausdrücklich darauf hingewiesen, dass mit der erfindungsgemäßen Antriebseinheit eine kompakte platz- und gewichtssparende Bauweise verwirklicht ist, wobei der Außenradius des Stators 2 bevorzugt in der Größenordnung von 200 mm bis 250 mm liegt und somit der radiale Abstand der Drehzapfen 30 in der beispielsweise bei Fahrrädern üblichen Größe von 150 mm bis 190 mm liegt. Des Weiteren weist infolge der koaxialen Anordnung von Stator 2 und Schwungrad 4, welches radial innerhalb des Stators 2 angeordnet ist, die Antriebseinheit eine recht geringe axiale Länge entsprechend der Breite 34 des äußeren ringförmigen Stators 2 auf. Die Breite 34 des Stators 2 liegt in der Größenordnung von 30 mm bis 40 mm, und die Breite bzw. axiale Länge des Schwungrads 4 liegt in der gleichen Größenordnung. Es versteht sich, dass die Abmessungen der Antriebseinheit den betrieblichen Anforderungen, insbesondere unter Berücksichtigung des Trägheitsmoments des Schwungrads 4 angepasst und demgemäß vorgegeben werden können.

Figur 2 zeigt in einer Detailansicht die Antriebseinheit, wobei hier das bereits erwähnte mit dem Drehzapfen 30 in bekannter Weise verbundene Pedal 36 zwecks direktem Antrieb erkennbar ist. Beispielshaft sind ferner die Maßangaben Radius 231 für den Außenumfang des Stators 2 sowie den Außendurchmesser 288 des Schwungrads 4 sowie die Breite bzw, axiale Länge von 35 mm des Stators 2 angegeben. Das Schwungrad 4 ist in bevorzugter Weise aus zwei Stahlscheiben aufgebaut, welche beispielsweise eine Dicke in der Größenordnung von 8 mm bis 10 mm aufweisen. Durch entsprechende Vorgabe der axialen Dicke des Schwungrads 4 bzw. der genannten Stahlscheiben kann problemlos die Schwungmasse und somit das Trägheitsmoment den jeweiligen Anforderungen angepasst werden, wobei die übrigen Komponenten der Antriebseinheit unverändert beibehalten werden können. Anstelle der scheibenförmigen Ausbildung kann im Rahmen der Erfindung das Schwungrad auch ringförmig ausgebildet sein.

### Bezugszeichen

- 2: Stator
- 4: Schwungrad
- 6: Zwischenraum
- 8: Lageranordnung
- 10: Rollkörper / Laufrolle
- 12: Lauffläche von 2
- 14: Lauffläche von 4
- 16: Außenfläche von 10
- 18: Mantel / Ring von 10
- 20, 22: Lagerring
- 24: Achse von 10
- 26, 28: Lager von 10
- 30: Drehzapfen
- 32: Rahmen
- 34: Breite
- 36: Pedal

## Patentansprüche

1. Antriebseinheit für Trainingsgeräte, enthaltend einen Stator (2) und ein Schwungrad (4), welches mittels einer Lageranordnung (8) bezüglich des Stators (2) drehbar gelagert ist, wobei das Schwungrad (4) radial innerhalb des Stators (2) angeordnet ist,
**dadurch gekennzeichnet, dass** die Lageranordnung (8) das Schwungrad (4) umgibt und drehbare Rollkörper (10) enthält, wobei der Stator (2) eine im Bereich seiner Innenfläche angeordnete Lauffläche (12) und das Schwungrad (4) eine im Bereich seiner Umfangsfläche angeordnete Lauffläche (14) für die genannten Rollkörper (10) aufweisen, und dass die Rollkörper (10) mittels wenigstens eines Lagerrings (20, 22) in Umfangsrichtung zueinander beabstandet angeordnet sind.

2. Antriebseinheit nach Anspruch 1, **dadurch gekennzeichnet, dass** die Lageranordnung (8) und/oder der Lagerring (20, 22) koaxial zum Schwungrad (4) angeordnet sind und dieses bevorzugt umgeben

3. Antriebseinheit nach Anspruch 1 oder 2, **dadurch gekennzeichnet, dass** die Laufflächen (12, 14) und die mit diesen korrespondierenden Außenflächen (16) der Rollkörper (10) zur axialen und radialen Lagerung und/oder Führung des innenliegenden Schwungrads (4) bezüglich des Stators (2) ausgebildet sind.

4. Antriebseinheit nach einem der Ansprüche 1 bis 3, **dadurch gekennzeichnet, dass** die Laufflächen (12, 14) im Querschnitt konkave Konturen und ferner die Außenflächen (16) im Querschnitt korrespondierende konvexe Konturen aufweisen oder umgekehrt und/oder dass die Rollkörper (10) außen Mäntel oder Ringe (18) aus einem elastischen Werkstoff, wie Elastomer, Gummi oder Kunststoff, aufweisen.

5. Antriebseinheit nach einem der Ansprüche 1 bis 4, **dadurch gekennzeichnet, dass** der wenigstens eine Lagerring (20, 22) wenigstens einen Drehzapfen (30) zur Kraft- bzw. Drehmomenteinleitung aufweist und/oder dass die Lageranordnung zwei axial beabstandet angeordnete und fest miteinander verbundene Lagerringe (20, 22) aufweist, zwischen welchen die Rollkörper (10) angeordnet sind.

6. Antriebseinheit nach Anspruch 5, **dadurch gekennzeichnet, dass** die insbesondere als Schrauben zur Verbindung der beabstandet angeordneten Lagerringe (20, 22) vorgesehenen Verbindungselemente als Achsen (24) oder Wellen der genannten Rollkörper (10) ausgebildet sind, wobei die Rollkörper (10) mittels Lagern (26, 28) um die Achsen (24) oder Wellen drehbar angeordnet sind.

7. Antriebseinheit nach einem der Ansprüche 1 bis 6, **dadurch gekennzeichnet, dass** der Stator (2) als ein das Schwungrad (4) unter Bildung eines Zwischenraums (6) umgebender Ring ausgebildet ist, wobei der Stator (2) bevorzugt aus Stahl besteht, und/oder dass der Stator (2) einteilig ausgebildet ist oder dass der Stator (2) aus wenigstens zwei fest miteinander verbundenen Segmenten aufgebaut ist.

8. Antriebseinheit nach einem der Ansprüche 1 bis 7, **dadurch gekennzeichnet, dass** das koaxial innerhalb des Stators (2) angeordnete Schwungrad (4) als eine Scheibe ausgebildet ist und/oder dass das Schwungrad (4) aus wenigstens zwei Scheiben aufgebaut ist und/oder dass das Schwungrad (4) aus Stahl besteht.

9. Antriebseinheit nach einem der Ansprüche 1 bis 8, **dadurch gekennzeichnet, dass** die beiden Lagerringe (20, 22) jeweils einen Drehzapfen (30) aufweisen, wobei diese beiden Drehzapfen (30) in Umfangsrichtung um im Wesentlichen 180° zueinander versetzt angeordnet sind und in entgegengesetzten axialen Richtungen von dem jeweiligen Lagerring (20, 22) abstehen.

10. Antriebseinheit nach einem der Ansprüche 1 bis 9, **dadurch gekennzeichnet, dass** die Lageranordnung (8) und/oder die Rollkörper (10) und/oder deren Lager (26, 28) als Freilauf dahingehend ausgebildet sind, dass bei Reduzierung der Drehbewegung der Lageranordnung (8) und/oder deren Lagerringe (20, 22) das Schwungrad (4) seine eingenommene Drehbewegung beibehält.

## Claims

1. A drive unit for training devices, including a stator (2) and a flywheel (4), which is mounted rotatably with respect to the stator (2) via a bearing arrangement (8), wherein the flywheel is arranged radially inside the stator (2),
**characterised in that**
the bearing arrangement (8) surrounds the flywheel (4) and contains rotating rolling elements (10), wherein the stator (2) has a contact surface (12) arranged in the area of its inner surface and the flywheel (4) has a contact surface (14) in the area of its circumferential surface for the rolling elements (10), and that the rolling elements (10) are disposed at a distance from each other about the circumference by means of a bearing race (20, 22).

2. The drive unit as recited in claim 1,
**characterised in that**
the bearing arrangement (8) and/or the bearing race (20, 22) are arranged coaxially with the flywheel (4) and preferably surround the flywheel.

3. The drive unit as recited in either of claims 1 or 2,
**characterised in that**
the contact surfaces (12, 14) and the outer surfaces (16) of the rolling elements (10) corresponding therewith are designed to enable axial and radial support and/or guidance with respect to the stator (2) for the flywheel (4) located inside.

4. The drive unit as recited in any of claims 1 to 3,
**characterised in that**
the cross section of the contact surfaces (12, 14) is concave in shape, and also that the cross section of the outer surfaces (16) have a correspondingly convex shape, or vice versa, and/or that the rolling elements (10) are furnished on the outside with claddings or rings (18) made from an elastic material such as elastomer, rubber or plastic.

5. The drive unit as recited in any of claims 1 to 4,
**characterised in that**
the at least one bearing race (20, 22) has at least one pivot pin (30) for transferring load or torque, and/or that the baring arrangement is furnished with two bearing races (20, 22) that are arranged with axial separation from one another and permanently attached to one another, and between which the rolling elements (10) are disposed.

6. The drive unit as recited in claim 5,
**characterised in that**
the fixing elements, which are particularly provided as screws for attaching the bearing races (20, 22) at a distance from one another, have the form of spindles (24) or shafts of the rolling elements (10), wherein the rolling elements (10) are arranged so as to be rotatable about the spindles (24) or shafts via bearings (26, 28).

7. The drive unit as recited in any of claims 1 to 6,
**characterised in that**
the stator (2) is constructed as a ring that encloses the flywheel (4), thereby forming a clearance (6), wherein the stator (2) is preferably made from steel, and/or that the stator (2) is constructed as a single item or that the stator (2) is constructed from at least two permanently attached segments.

8. The drive unit as recited in any of claims 1 to 7,
**characterised in that**
the flywheel (4) arranged coaxially inside the stator (2) is constructed in the form of a disc and/or that the flywheel (4) is constructed from at least two discs and/or that the flywheel (4) is constructed from steel.

9. The drive unit as recited in any of claims 1 to 8,
**characterised in that**
the two bearing races (20, 22) are each furnished with a pivot pin (30), wherein these two pivot pins (30) are arranged so as to be offset circumferentially with respect to one another by essentially 180°, and are separated in opposite axial directions by the respective bearing race (20, 22).

10. The drive unit as recited in any of claims 1 to 9,
**characterised in that**
the bearing arrangement (8) and/or the rolling elements (10) and/or their bearings (26, 28) thereof are constructed as a free wheel in such manner that the flywheel (4) remains in the position it has reached when the rotating motion of the bearing arrangement (8) and/or of the bearing races thereof (20, 22) is reduced.

## Revendications

1. Unité de commande pour appareils d'entraînement, comprenant un stator (2) et un volant (4), lequel est monté de façon rotative par rapport au stator (2) au moyen d'un agencement de palier (8), le volant (4) étant disposé radialement à l'intérieur du stator (2), **caractérisée en ce que** l'agencement de palier (8) entoure le volant (4) et contient des corps de roulement (10) rotatifs, le stator (2) présentant une surface de roulement (12) disposée dans la zone de sa surface intérieure et le volant (4) présentant une surface de roulement (14) disposée dans la zone de sa surface périphérique pour lesdits corps de roulement (10), et **en ce que** les corps de roulement (10) sont disposés espacés les uns des autres dans le sens périphérique au moyen d'au moins une bague de palier (20, 22).

2. Unité de commande selon la revendication 1 **caractérisée en ce que** l'agencement de palier (8) et/ou la bague de palier (20, 22) sont disposés sur le même axe que le volant (4) et entourent celui-ci de préférence.

3. Unité de commande selon la revendication 1 ou 2, **caractérisée en ce que** les surfaces de frottement (12, 14) et les surfaces extérieures (16), correspondantes aux premières, des corps de roulement (10) sont réalisées pour le logement et/ou le guidage axial et radial du volant (4) intérieur par rapport au stator (2).

4. Unité de commande selon l'une quelconque des revendications 1 à 3, **caractérisée en ce que** les surfaces de roulement (12, 14) présentent en section des contours concaves et également les surfaces extérieures (16) présentent en section des contours convexes correspondants ou inversement et/ou **en ce que** les corps de roulement (10) présentent à l'extérieur des enveloppes ou des bagues (18) à base d'un matériau élastique tel que élastomère, caoutchouc ou plastique.

5. Unité de commande selon l'une quelconque des revendications 1 à 4, **caractérisée en ce que** la au moins une bague de palier (20, 22) présente au moins un tourillon (30), pour l'application de force ou de couple et/ou **en ce que** l'agencement palier présente deux bagues de palier (20, 22) disposées axialement de façon espacée et reliées de façon fixe entre elles, entre lesquelles les corps de roulement (10) sont disposés.

6. Unité de commande selon la revendication 5, **caractérisée en ce que** les éléments de liaison, qui sont prévus en particulier comme vis pour la liaison des bagues de palier (20, 22) disposées de façon espacée, sont conçus comme axes (24) ou arbres desdits corps de roulement (10), les corps de roulement (10) étant disposés de façon rotative au moyen de paliers (26, 28) autour des axes (24) ou des arbres.

7. Unité de commande selon l'une quelconque des revendications 1 à 6, **caractérisée en ce que** le stator (2) est conçu comme une bague entourant le volant (4) en formant un espace intermédiaire (6), le stator (2) étant de préférence en acier et/ou **en ce que** le stator (2) est conçu d'une seule pièce ou **en ce que** le stator (2) est constitué d'au moins deux segments reliés de façon fixe entre eux.

8. Unité de commande selon l'une quelconque des revendications 1 à 7, **caractérisée en ce que** le volant (4) disposé sur le même axe à l'intérieur du stator (2) est conçu comme un disque et **en ce que** le volant (4) est construit à base d'au moins deux disques et/ou en ce que le volant (4) est en acier.

9. Unité de commande selon l'une quelconque des revendications 1 à 8, **caractérisée en ce que** les deux bagues de palier (20, 22) présentent chacune un tourillon (30), ces deux tourillons (30) étant disposés de façon décalée de sensiblement 180° l'un par rapport à l'autre dans le sens périphérique et dépassent dans des directions axiales opposées de la bague de palier (20, 22) respective.

10. Unité de commande selon l'une quelconque des revendications 1 à 9, **caractérisée en ce que** l'agencement de palier (8) et/ou les corps de roulement (10) et/ou leurs paliers (26, 28) sont conçus sous forme de roue libre en ce sens que, en cas de réduction du mouvement de rotation de l'agencement de palier (8) et/ou de ses bagues de palier (20, 22), le volant (4) conserve son mouvement de rotation pris.
